# EUROPÄISCHE PATENTSCHRIFT

(11) **EP 3 047 081 B1**
(45) Veröffentlichungstag und Bekanntmachung des Hinweises auf die Patenterteilung: **17.01.2018**
(21) Anmeldenummer: 14758915.4
(22) Anmeldetag: 03.09.2014
(51) Int. Cl.: E04C 5/16, E04C 5/20

(54) **ABSTANDSHALTER FÜR EINE BEWEHRUNGSLAGE, BEWEHRUNGSANORDNUNG FÜR EIN BETONBAUTEIL SOWIE VERFAHREN ZUR HERSTELLUNG EINER BEWEHRUNGSANORDNUNG**
SPACER FOR A REINFORCEMENT LAYER, REINFORCEMENT SYSTEM FOR A CONCRETE COMPONENT, AND METHOD FOR THE PRODUCTION OF A REINFORCEMENT SYSTEM
ÉCARTEUR POUR UNE COUCHE D'ARMATURE, DISPOSITION D'ARMATURE POUR UN ÉLÉMENT EN BÉTON AINSI QUE PROCÉDÉ POUR LA RÉALISATION D'UNE DISPOSITION D'ARMATURE

(30) Priorität: 18.09.2013 DE 102013015434
(43) Veröffentlichungstag der Anmeldung: 27.07.2016
(73) Patentinhaber: Groz-Beckert KG, 72458 Albstadt (DE)
(72) Erfinder: MAUZ, Uwe, 72477 Schwenningen (DE); KEINATH, Jochen, 72474 Winterlingen (DE); PFAFF, Johann, 72474 Winterlingen (DE)
(86) Internationale Anmeldenummer: PCT/EP2014/068715
(87) Internationale Veröffentlichungsnummer: WO 2015/039869

(56) Entgegenhaltungen:
- WO-A2-99/60224
- CN-U- 202 031 252
- DE-A1- 3 545 920
- DE-A1- 19 522 280
- GB-A- 2 123 455
- US-A1- 2011 219 721

## Beschreibung

Die Erfindung betrifft einen Abstandshalter für eine Bewehrungslage, eine Bewehrungsanordnung für ein Betonbauteil sowie ein Verfahren zur Herstellung einer Bewehrungsanordnung. Bewehrungsanordnungen können aus Baustahl bestehen. Sie weisen jedoch zunehmend Bewehrungselemente aus Fasermaterial auf. Die Bewehrungsanordnung kann eine Bewehrungslage oder mehrere mit Abstand zueinander angeordnete Bewehrungslagen aufweisen. Beim Herstellen eines Faserbetonelements, beispielsweise eines Betonfertigteils, muss die Position der Bewehrung beim Eingießen des Betons vorgegeben und beibehalten werden. Hierzu werden Abstandshalter verwendet, die den Abstand zwischen zwei Bewehrungslagen und/oder den Abstand einer Faserbewehrung von einer Außenfläche des hergestellten Faserbetonelements vorgeben.

Ein Abstandshalter, der vor allem in Zusammenhang mit Faserbewehrungslagen eingesetzt werden soll, ist beispielsweise aus der Internetveröffentlichung www.disttex.com bekannt. Der Abstandshalter weist eine pyramidenförmige Kappe und zwei sich ausgehend von einer Flachseite der Kappe parallel zueinander erstreckende Schenkel auf. In dem Spalt zwischen den beiden Schenkeln kann ein Faserstrangabschnitt eines Faserstrangs einer Faserbewehrung aufgenommen werden. Der Abstandshalter kann nach Art einer Klammer auf einen Faserstrangabschnitt gesteckt werden. Bei einer anderen Ausführungsform werden zwei Faserstrangabschnitte zweier Faserbewehrungslagen zwischen den beiden Schenkeln aufgenommen. Auf der der Kappe entgegengesetzten Seite wird der Zwischenraum zwischen den beiden Schenkeln durch ein Verschlussstück geschlossen. Zur Einhaltung des Abstands der beiden Faserbewehrungslagen können die Schenkel durch ein Loch eines Distanzstücks hindurch gesteckt werden, das zwischen den beiden Faserstrangabschnitten der beiden Faserbewehrungslagen angeordnet wird.

Ein anderer Abstandshalter ist beispielsweise aus DE 23 05 954 A bekannt. Der Abstandshalter weist einen Hohlkörper auf, der einen oder mehrere zu einer Hohlkörperöffnung hin verlaufende Schraubenschlitze aufweist. Der Abstandshalter kann mit dem Hohlkörper über die Hohlkörperöffnung auf ein Bewehrungseisen aufgesteckt und durch eine Drehung bajonettartig an dem Bewehrungseisen festgelegt werden. Der Abstandshalter ist somit auf ein Bewehrungseisen aufschraub- bzw. aufrastbar.

Aus DE 89 03 324 U1 ist ein Abstandshalter bekannt, der an einem Kreuzungspunkt zwischen zwei sich kreuzenden Stäben der Bewehrung aufgesteckt und durch eine Drehung aufgerastet werden kann. Hierzu weist der Abstandshalter einen Aufnahmebereich auf, der von zwei sich mit Abstand gegenüberliegenden Halteelementen begrenzt ist. Die Halteelemente sind jeweils in etwa halbkreisförmig ausgestaltet und in entgegengesetzte Richtung gebogen. In der Verlaufsrichtung eines aufzunehmenden Stabs ist zwischen den beiden Halteelementen ein Durchtrittsprofil gebildet. Rechtwinklig zu diesem Durchtrittsprofil ist an einer an den Aufnahmebereich angrenzenden Haltefläche eine Nut ausgebildet. Der Abstandshalter kann auf einen Kreuzungspunkt zwischen zwei Stäben aufgesteckt werden und durch Drehung derart festgeklemmt werden, dass der eine Armierungsstab in der Nut zu liegen kommt, während der andere Armierungsstab durch die beiden Halteelemente von entgegengesetzten Seiten umgriffen wird. Wenn dabei die beiden Armierungsstäbe durch die Halteelemente aufeinander geklemmt werden, wird durch die Nut ein versehentliches Drehen und Lösen des Abstandshalters vermieden. Einen Abstandshalter, der nach demselben Prinzip funktioniert, zeigt auch die WO 2011/031300 A1 oder die WO9960224A2.

Die DE19522280A1 zeigt einen Abstandshalter, der speziell dazu eingerichtet ist, Bewehrungstäbe von Bewehrungsmatten und Gitterträgern im rechten Winkel zueinander gegenüber einer Schalungsplatte zu beabstanden. Die Bewehrungsstäbe werden von "oben" eingedrückt und beispielsweise durch einen Passitz gesichert.

Eine weitere Ausführung eines Abstandshalters offenbart DE 66 055 22 U1. Die verschiedenen Ausführungsformen werden mit Hilfe eines flexiblen Rastelements ähnlich wie bei einem Kabelbinder an einem Abschnitt eines Bewehrungsteils befestigt.

Die US 2011/0219721 A1 zeigt einen Abstandshalter, der durch eine Drehbewegung in einer Masche eines Bewehrungsgitters verrastet werden kann. Der Abstandshalter weist hierzu vier Nuten auf, die von einer Hauptdrehachse in radialer Richtung nach außen zeigen. Der Abstandshalter wird in einer Winkelstellung von ca. 45° der Nuten zu den Gitterstäben durch die Masche gesteckt. Wenn die Nuten auf Höhe der Gitterstränge liegen, wird der Abstandshalter mit einer Drehbewegung von ca. 45° in der Masche fixiert. Die richtige axiale Position des Abstandshalters zur Masche, bei der die Drehbewegung eingeleitet werden muß, wird nicht durch eine gegenseitige Wechselwirkung des Abstandshalters und des Gitters bestimmt. Abstandshalter nach einem ähnlichen Prinzip mit derselben Einschränkung sind auch in der CN202031252U und in der DE3545920A1 gezeigt. Dabei zeigt die CN 202 031 252 U einen Abstandshalter gemäß dem Oberbegriff des Anspruchs 1.

Ausgehend von diesen bekannten Abstandshaltern soll eine alternative Ausführungsform eines Abstandshalters geschaffen werden, der sich sehr einfach an einer Bewehrung anbringen lässt und auch dazu geeignet ist, zwischen zwei parallel zueinander verlaufenden Strängen einer Faserbewehrung und/oder Stäben einer Metallbewehrung angeordnet zu werden.

Diese Aufgabe wird durch einen Abstandshalter gemäß Patentanspruch 1, durch eine Bewehrungsanordnung für ein Betonbauteil gemäß Patentanspruch 8 sowie durch ein Verfahren zur Herstellung einer Bewehrungsanordnung gemäß Patentanspruch 11 gelöst.

Der erfindungsgemäße Abstandshalter dient zur Herstellung einer Bewehrungsanordnung und lässt sich dazu mit einer Bewehrung durch Beaufschlagung der Hauptdrehachse mit einem Drehmoment, die vorwiegend in der axialen Richtung verläuft, verbinden. Hierbei kommen Kraft- und/oder Formschlüsse zustande (hierzu Näheres weiter unten).

Der Abstandshalter ist vorzugsweise zur Beabstandung zumindest eines Bewehrungsgitters, das vorzugsweise vorgefertigt (die Faserstränge oder Stäbe sind fest zu dem Gitter verbunden) vorliegt, geeignet. Das Bewehrungsgitter wird hierbei vorteilhafterweise von einem oder mehreren anderen Körpern beabstandet. Zu diesen Körpern können weitere Bewehrungsgitter und Schalungsbestandteile zählen. Unmittelbar an der Einstellung des Abstandes zu diesem zumindest einem anderen Körper ist der Beabstandungskörper beteiligt. In der Sprache der vorliegenden Druckschrift ist "Beabstandungskörper" ein funktionaler Begriff, der anzeigt, welcher Bestandteil des Abstandshalters hauptsächlich die Funktion "Einstellung des Abstandes" übernimmt. Das Gitter kann natürlich auch unter Zuhilfenahme eines solchen Beabstandungskörpers an einer Aufhängung aufgehängt werden.

Der Abstandshalter verfügt über eine Befestigungsanordnung, die mit dem Beabstandungskörper verbunden ist und die Verbindungselemente trägt. Die Verbindungselemente lassen sich mit den Strängen oder Stäben der ersten Bewehrungslage verbinden. In der Regel wird die Befestigungsanordnung in Zwischenräume des Gitters - so genannte Gittermaschen - eingesetzt. In der Regel liegen solche Gittermaschen in einer ersten Ebene, in die dann auch die zumindest eine Befestigungsanordnung des Abstandshalters gebracht wird.

Weiter unten wird klar werden, dass diese Ebene, weitgehend in der Umfangs- und der radialen Richtung des Abstandshalters (es werden Zylinderkoordinaten verwendet) verläuft.

Die erwähnten Verbindungselemente verfügen über Nuten, die einen Nutgrund und eine erste und eine zweite Nutwand aufweisen. Die Längsachse der Nut verläuft im Großen und Ganzen entlang der Umfangsrichtung des Abstandshalters und die Öffnung der Nut zeigt im Wesentlichen in Richtung der positiven Radialrichtung des Abstandshalters.

Wenn die Befestigungsanordnung beim Einsetzen des Abstandshalters in die Ebene der Bewehrung gebracht ist, liegen damit die Nutachsen und auch der Nutgrund in dieser Ebene. In dieser Situation ist es möglich, den Abstandshalter so zu drehen, dass Strang- oder Stababschnitte von der zumindest einen Nut aufgenommen werden. Die auf diese Weise in die Nut aufgenommenen Stellen der Strang oder Stababschnitte werden in dieser Druckschrift Verbindungsstellen genannt.

Die Achse, um die zu diesem Zweck gedreht wird, kann vom Fachmann je nach den geometrischen Voraussetzungen aufgefunden werden. Sie verläuft vorteilhafterweise weitgehend orthogonal zur Bewehrungsebene und durch das Zentrum der Masche, in die der Abstandshalter eingesetzt ist. Diese Hauptdrehachse des Abstandshalters verläuft ebenfalls vorteilhafterweise in der vertikalen Richtung des Abstandshalters durch das Zentrum desselben. Bei zwei Verbindungselementen liegt das Zentrum auf halbem Wege zwischen den Nutgründen der beiden Befestigungselemente. Sind vier Verbindungselemente vorgesehen, so werden jeweils zwei Verbindungselemente in Opposition zueinander stehen, also einander weitgehend gegenüber stehen. Das Zentrum befindet sich dann auf halbem Wege zwischen den Nuten der in Opposition stehenden Verbindungselemente. Sind drei Verbindungselemente vorgesehen, so kann man an die Nutgründe der Verbindungselemente (gedachte) Tangenten anlegen, die ein Dreieck bilden. Der Schwerpunkt des Dreiecks ist ein vorteilhafter Drehpunkt. Für Abstandshalter mit fünf oder sechs Verbindungselementen kann vergleichbar verfahren werden.

Die Nutgründe der Nuten der Verbindungselemente haben einen Abstand, der dem Abstand der Verbindungsstellen und damit in der Regel der Breite oder Länge der Masche entspricht.

Da die Enden der Nutwände weiter vom Zentrum des Abstandshalters (Abstand L1 in der Sprache dieser Druckschrift) beabstandet sind als der Nutgrund, könnten daher Probleme beim Einsetzen des Abstandshalters entstehen. Den Problemen wird vorgebeugt, indem in Umfangsrichtung zwischen den Befestigungselementen Winkelabschnitte vorgesehen werden, in denen die Befestigungsanordnung in ihrer radialen Richtung eine Ausdehnung L2 aufweist, die kleiner ist als die Ausdehnung L1. Diese kleinere Ausdehnung muss in der Ebene der ersten und/oder der zweiten Nutwände vorhanden sein. Von Vorteil ist diese kleinere Ausdehnung auch in der Ebene des Nutgrunds.

Es ist von Vorteil, wenn die Ausdehnung L2 noch kleiner ist als der Abstand L4 zwischen der Hauptdrehachse und dem Nutgrund. Weitere Vorteile ergeben sich wenn L2 lediglich ¾, 2/3, ½, 1/3 oder ¼ von L1 beträgt.

Für die Zwecke dieser Druckschrift bedeuten die erwähnten Abstände jeweils die kürzesten Abstände in einer Dimension. Beim Einsetzen des Abstandshalters kann nun folgendermaßen vorgegangen werden:

Wie erwähnt steckt man die Befestigungsanordnung des wenigstens einen Abstandhalters in eine Masche ein, so dass sich die Klemmnuten entlang der Hauptachse auf Höhe der Strang- oder Stababschnitte der Masche befinden. Allerdings zeigen die Verbindungselemente in dieser Situation nicht auf die späteren Verbindungsstellen der Bewehrungsstränge oder -stäbe, sondern ihre Winkellage weicht von der Winkellage der Verbindungsstellen um einen ersten Winkelbetrag ab. In vorteilhaftester Ausführung dieser Lehre zeigen alle Befestigungselemente beim Einstecken der Befestigungsanordnung des wenigstens einen Abstandhalters auf Kreuzungsstellen von Stäben oder Strängen der ersten Bewehrungslage. Wenn die Nuten oder Nutgründe die Ebene der Bewehrungslage erreicht haben, wird der Abstandshalter um seine Hauptachse gedreht, wobei die zugeordneten Strang- oder Stababschnitte von der zumindest einen Nut aufgenommen werden.

Wie bereits erwähnt wirkt die zumindest eine Befestigungsanordnung im Wesentlichen in einer ersten Ebene E1. Das heißt, dass die zum Teil erheblichen Toleranzen des Baubereiches bei der Bestimmung dieser Ebene zu berücksichtigen sind. Darüber hinaus können Gelege aus sehr starren Stäben oder Strängen regelrecht zwei Ebenen haben, z. B. die Ebene der horizontal und der quer verlaufenden Stränge. Der Fachmann kann einem solchen Umstand auf verschiedene Weise begegnen. Beispiele:
a) Er kann die Nutachsen der Befestigungselemente in verschiedene in der axialen Richtung des Abstandshalters beanstandete Ebenen bringen.
b) Er kann die Nut breit und/oder keilförmig gestalten.
c) Er kann die Nutwände (sehr) elastisch gestalten.
Die vorgenannte erste Ebene E1, in der die Befestigungsanordnung "wirkt", kann also durchaus eine merkbare Ausdehnung haben.

Mit den Maßnahmen (zusammen oder alternativ ergriffen) nach den obigen Punkten b) und c) lassen sich auch Nuten realisieren, in denen zusammen mit den Strängen 8 ein Reibschluss bzw. Kraftschluss entsteht, der Abstandshalter und Bewehrung in der Umfangsrichtung zueinander festlegt.

Ergänzend oder alternativ kann auch eine der beiden Nutwände mit einem Vorsprung versehen sein, der in das Innere der Nut hineinragt. Auch dieser Vorsprung kann aus einem flexiblen Material bestehen. Ein solcher Vorsprung kann damit einen Formschluss herstellen, der einer Relativbewegung von Bewehrung und Abstandshalter auch in der Umfangsrichtung entgegensteht. Einen solchen Vorsprung kann man als erstes Rastelement bezeichnen.

Eine Nut im Sinne der vorliegenden Druckschrift weist zumindest eine untere und eine obere Nutwand und die Eignung zur Aufnahme eines Stranges oder Stabes einer Bewehrung auf. Vorteilhaft ist ein Nutgrund.

Es ist nicht zwingend erforderlich, dass Abschnitte der unteren und der oberen Nutwand gleiche Bereiche der Umfangsrichtung des Abstandshalters abdecken. Die eine Nutwand kann also in Bereichen der Umfangsrichtung des Abstandshalters, in denen die andere Nutwand vorhanden ist, unterbrochen sein. Oft ist es vorteilhaft, wenn die eine Nutwand jeweils in den Bereichen in der Umfangsrichtung, in denen die andere vorhanden ist, unterbrochen ist und umgekehrt. Die verschiedenen Elemente der Nut - hier vor allem die Nutwände - bilden jedoch eine funktionelle Einheit, die eine Verbindungsstelle eines Stranges oder Stabes umgreift und so die gewünschte Verbindung herstellt.

Wie bereits erwähnt sind die Verbindungselemente von der Hauptdrehachse beabstandet. Sie können von Schenkeln, die von der Hauptdrehachse nach außen zeigen, getragen werden. Ergänzend oder alternativ bietet sich eine Scheibe, vorzugsweise eine Lochscheibe an. Vorteilhafterweise müsste eine Scheibe außerhalb der Ebene, die von den ersten Nutwänden gebildet wird, liegen.

Auch die Schenkel müssten in dieser Ebene Platz für die Winkelabschnitte WA lassen, in denen die Ausdehnung des Abstandshalters in der radialen Richtung kleiner ist als L1.

Der Abstandshalter ist mit einem Anschlag ausgestattet. Dieser Anschlag liegt ebenfalls außerhalb der zweiten Ebene E2, die von den ersten Nutwänden aufgespannt ist. Vorteilhaft ist, wenn der Anschlag in der dritten Ebene E3 liegt, die durch die zweiten Nutwände aufgespannt wird. In diesem Fall kann der Abstandhalter eine axiale Relativbewegung zu der Bewehrungslage ausführen, bis er an dem Anschlag anschlägt. Hierbei kann er mit den ersten Nutwänden an den Stäben der Bewehrungslage vorbeigeführt werden, so dass die Nutgründe in der Bewehrungsebene liegen. Damit der Anschlag wirkt, muss er außerhalb der Ebene E2 und bevorzugt in der Ebene E3 an einer oder mehreren Stellen über die Abmaße, die der Abstandshalter in der Ebene E2 hat, hinausgreifen. Tut er dies in einem Winkelbereich mit einem Verbindungselement, dann muss das Ende des Anschlags einen Abstand L3 aufweisen, der größer ist als der Abstand L1. Vorteilhafter ist es jedoch, wenn der Anschlag Winkelbereiche WA übergreift, in denen der Abstandhalter lediglich eine Ausdehnung L2 in der zweiten Ebene E2 der ersten Nutwände hat. In diesem Fall muss L3 größer als L2 sein. Größere Vorteile ergeben sich, wenn L3 auch hier größer oder gleich L1 ist.

Es ist von Vorteil, den zumindest einen Beabstandungskörper 3 lösbar mit der Befestigungsanordnung zu verbinden. Dies kann vorteilhafterweise mit einem Schraub- oder einem Rastverschluss (oft auch "Klippverschluss" genannt) geschehen.

Es ist vorteilhaft die Befestigungselemente in der Umfangsrichtung gleichmäßig um die Hauptdrehachse zu verteilen. Das heißt in der Regel, dass die Befestigungselemente gleiche Winkelabstände zueinander aufweisen. Dementsprechend ist bei zwei Befestigungselementen von einem 180° Abstand auszugehen, bei dreien von jeweils 120°, bei vieren von jeweils 90° und so weiter.

Es ist in Bezug auf alle Ausführungsformen der Erfindung vorteilhaft, wenn die Bestandteile des oder der Abstandshalter in ein System eingebunden sind. Das heißt einmal, dass die zumindest eine Befestigungsanordnung und die Bewehrungslage - ggf. auch mehre Bewehrungslagen - vorteilhafterweise gut aufeinander abgestimmt sind (Befestigungssystem). Zu den jeweils vorteilhaften Einzelmaßnahmen gehören in diesem Zusammenhang eine Abstimmung zwischen den Abmaßen der Maschen des Bewehrungssystems und den Abständen der Verbindungselemente der zumindest einen Befestigungsanordnung sowie eine Abstimmung zwischen der Querschnittsfläche und -form der Stränge der Bewehrung und den Abmaßen und der Querschnittsfläche der Nuten der Verbindungselemente.

Des Weiteren ist es vorteilhaft, im Rahmen eines Beabstandungssystems die Art der Befestigung des zumindest einen Beabstandungskörpers, und seine Ausdehnung zumindest in der axialen Richtung des Abstandshalters aufeinander abzustimmen. Viele bevorzugte Ausführungsformen der Erfindung werden Abstandshalter umfassen, die zumindest zwei Befestigungsanordnungen aufweisen, die in der axialen Richtung gegeneinander versetzt sind. Solche Abstandshalter können zumindest zwei Bewehrungslagen zueinander beabstanden. Ein weiterer Vorteil entsteht, wenn auch der Abstand zwischen den zumindest zwei Bewehrungslagen und einer Schalung mit Hilfe des vorgenannten Beabstandungskörpers eingestellt werden kann. Dies kann mit zumindest einem weiteren Beabstandungskörper geschehen. Bei hoher Stückzahl ist es kostengünstig, die auf diese Weise auf die speziellen Anforderungen abgestimmten Abstandshalter vorgefertigt anzuliefern. Oft werden die Abstandshalter einstückig vorliegen.

In anderen Anwendungsfällen ist es jedoch vorteilhaft, Beabstandungskörper mit unterschiedlichen Abmaßen (vor allem wieder axiale Länge) bereitzuhalten und nach Bedarf mit Befestigungsanordnungen zusammenzubringen. Beabstandungskörper können auch speziell abgelängt werden.

Der Abstandshalter bzw. dessen Komponenten wie Beabstandungskörper und Befestigungsanordnungen bestehen vorzugsweise aus Kunststoff oder faserverstärktem Kunststoff und werden bevorzugterweise im Spritzgußverfahren hergestellt.

Bei vielen Bewehrungsanordnungen wird die Hauptdrehachse des Abstandshalters durch das geometrische Zentrum der Masche der Bewehrung, in die der jeweilige Abstandshalter eingesetzt ist, laufen. Es ist auch vorteilhaft, zumindest zwei Bewehrungslagen "ohne axialen Abstand" mit einer Befestigungsanordnung miteinander zu verbinden. In diesem Fall sitzen die Bewehrungstränge oder -stäbe in den Nuten der Befestigungsanordnung übereinander.

Die in dieser Druckschrift vorgestellten Abstandshalter, Bewehrungsanordnungen und Verfahren haben in Zusammenhang mit Bewehrungsmaterial, das Fasern enthält (Kohlefasern, Glasfasern, Basaltfasern usw., oft auch textile Bewehrung genannt) besondere Vorteile. Dies kann so weit gehen, dass bevorzugt metallfreie Bewehrungen verwendet werden.

Bei den sogenannten textilen Bewehrungen kann im Unterschied zu den schwereren Stahlbewehrungen das Problem des "Aufschwimmens" auftreten. Die Bewehrungsanordnung schwimmt nach dem Einfüllen des Betons vom Boden der Schalung auf und hat somit nicht mehr den richtigen Abstand zur Begrenzung des Betonteils. Dem Aufschwimmen kann mit einem zweiten Beabstandungskörper, der in der Schalung von oben beschwert wird oder der z.B. von Schalungsbestandteilen heruntergedrückt wird, entgegengewirkt werden. Dadurch wird die gewünschte Position der leichten textilen Bewehrungsanordnung im Betonteil sicher eingestellt.

Bei vielen Ausführungsformen der Erfindung entsteht während des Drehprozesses bereits in dem Moment ein erster Formschluss zwischen der ersten Bewehrungslage und der zumindest einen Befestigungsanordnung, in dem der erste Bewehrungsstrang in die erste Nut eingreift. Dieser Formschluss wirkt in der axialen Richtung des Abstandshalters. Gleichzeitig oder im weiteren Verkauf der Drehung (je nach Form und Größe der Nuten und der Bewehrungsstränge- oder stäbe) entsteht in der Regel Reibung zwischen den Nutwänden und den Bewehrungssträngen oder -stäben, so dass sich ein Reibschluss aufbaut, der dann einer "Rückbewegung" des Abstandshalters gegenüber der ersten Bewehrungslage in der Umfangsrichtung des Abstandshalters entgegensteht. Alternativ oder ergänzend kann zumindest eine Nut mit einem Rastelement versehen werden

Die technischen Merkmale der einzelnen Ausführungsbeispiele lassen sich in der Regel in Zusammenhang mit allen Ausführungsformen der Erfindung vorteilhaft verwenden.

Nachstehend werden einige ausgewählte Ausführungsformen der Erfindung anhand der Figuren erläutert.
- Fig. 1:: Figur 1 zeigt den Schnitt A-A aus Figur 3
- Fig. 2:: Figur 2 zeigt eine Seitenansicht (Ansicht B aus Figur 3) eines einfachen Beispiels des Abstandshalters, der in einer Masche sitzt.
- Fig. 3:: Figur 3 zeigt eine Draufsicht eines einfachen Beispiels des Abstandshalters, der in einer Masche sitzt.
- Fig. 4:: Figur 4 zeigt eine Draufsicht der ersten einfachen Ausführungsform des Abstandshalters ohne die in den Figuren 1-3 gezeigte Masche, aber mit Anschlag.
- Fig. 5:: Figur 5 zeigt eine Draufsicht einer zweiten Ausführungsform des Abstandshalters, die in einer Masche sitzt.
- Fig. 6:: Figur 6 zeigt eine Draufsicht einer dritten Ausführungsform des Abstandshalters, der in eine Masche eingesetzt ist.
- Fig. 7:: Figur 7 zeigt eine Draufsicht einer dritten Ausführungsform des Abstandshalters, der in einer Masche seine Endposition erreicht hat.
- Fig. 8:: Figur 8 zeigt eine Seitenansicht einer vierten Ausführungsform eines Abstandshalters, dessen Nuten zwei Bewehrungslagen erfassen.
- Fig. 9:: Figur 9 zeigt eine Seitenansicht einer fünften Ausführungsform eines Abstandshalters, der zwei Befestigungsanordnungen umfasst.
- Fig. 10:: Figur 10 zeigt eine Seitenansicht einer sechsten Ausführungsform eines Abstandshalters, der drei Befestigungsanordnungen umfasst.
- Fig. 11:: Figur 11 zeigt einen Schnitt durch ein Betonbauteil in seiner Schalung.
- Fig. 12:: Figur 12 zeigt eine Draufsicht einer siebten Ausführungsform eines Abstandshalters, bei dem die Befestigungsanordnung scheibenartig gestaltet ist.
- Fig. 13:: Figur 13 zeigt die siebte Ausführungsform eines Abstandshalters von der Seite.
- Fig. 14:: Figur 14 zeigt mehrere Maschen einer Bewehrung in systematischer Draufsicht.
- Fig. 15:: Figur 15 zeigt eine Seitenansicht eines einfachen Ausführungsbeispiels eines Abstandshalters zur Begriffsverdeutlichung.
- Fig. 16:: Figur 16 zeigt ein weiteres Ausführungsbeispiel eines Abstandshalters in Draufsicht, der speziell für rechteckige Maschen optimiert ist.
- Fig. 17:: Figur 17 zeigt einen Abstandshalter, der mit einem als Haken ausgeformten Beabstandungskörper in eine Schalung gehängt ist.
- Fig. 18:: Figur 18 zeigt einen Schnitt C-C gemäß Figur 4 (erste Ausführungsform, aber mit Anschlag).
- Fig. 19:: Figur 19 zeigt eine perspektivische Darstellung einer weiteren Ausführungsform eines Abstandshalters.
- Fig. 20:: Figur 20 zeigt eine Draufsicht auf die bereits in Figur 19 gezeigte Ausführungsform.
- Fig. 21:: Figur 21 zeigt einen Schnitt (B-B aus Figur 20) der bereits in den Figuren 19 und 20 gezeigten Ausführungsform.

Figur 3 zeigt eine Draufsicht einer ersten einfachen Ausführungsform des Abstandshalters 1, der in einer Masche 2 sitzt und auch von den Figuren 1 und 2 gezeigt wird. In Figur 3 ist von dem Abstandshalter 1 vor allem die Befestigungsanordnung 3 zu sehen. Diese bildet einen Steg zwischen den Verbindungsstellen 7, an denen die Nuten 10 der Befestigungsanordnung die Stränge 8 der Masche 2 umgreifen. Die Befestigungsanordnung 3 zerfällt in zwei Schenkel 5, die jeweils an der Hauptdrehachse 4 aneinander grenzen. Die geschweifte Klammer 9 deutet die Länge eines Schenkels 5 an. An ihren der Hauptachse 4 abgewandten Enden (= in Richtung der positiven radialen Richtung) befinden sich die Nuten 10, die begrifflich den Verbindungselementen 11 zugeordnet sind. Die in den Figuren 1 bis 3 dargestellte erste Ausführungsform eines Abstandshalters ist mit zwei Beabstandungskörpern 6 ausgestattet. Der Verlauf dieser beiden langgestreckten Körper 6 deckt sich hier mit dem Verlauf der Hauptdrehachse 4. Die Stränge der Masche sind in den Figuren 1 bis 3 nur vereinfacht dargestellt, in einigen weiteren Figuren wird auf die Darstellung aus Gründen der Übersichtlichkeit komplett verzichtet.

In den bisher beschriebenen Figuren ist die Ausdehnung L1, die die Befestigungsanordnung 3 zwischen der Hauptdrehachse 4 und dem Ende 22 der ersten Nutwand 12 hat, gezeigt. Diese ist größer als die Ausdehnung L2, die die Befestigungsanordnung 3 in den Winkelabschnitten WA zwischen den Befestigungselementen hat. Bei dieser ersten Ausführungsform, wie sie in den Figuren 1 bis 3 gezeigt ist, ist L1 auch gleich groß wie L3. L3 ist die Ausdehnung, die die Befestigungsanordnung 3 zwischen der Hauptdrehachse 4 und dem Ende der zweiten Nutwand 13 hat. Dieses einfache Beispiel dient zur Erläuterung der grundsätzlichen Funktionsweise des Eindrehens des Abstandshalters. Erst die im Weiteren folgenden Ausführungsbeispiele weisen alle Merkmale des erfindungsgemäßen Abstandshalters auf.

Die Figuren 4 und 18 zeigen ein leicht abgeändertes erstes Ausführungsbeispiel, bei dem L3 größer ist als L1. Bei dem gezeigten Abstandshalter 1 ist die zweite Nutwand 13 länger als die erste Nutwand 12, so dass der zweiten Nutwand 13 gleichzeitig die Funktion des Anschlags 15 zukommen kann:

Beim Einsetzen in eine Masche 2 beendet der Anschlag 15 die Relativbewegung zwischen Abstandshalter 1 und Masche 2. An diesem Punkt ist die erste Ebene E1 der Nutgründe 14 auf der Höhe der Stränge 8, die die Masche 2 bilden. Auf dieser Höhe (=Position in Axialrichtung) erfolgt eine Drehung des Abstandshalters 1 in Umfangsrichtung ϕ um seine Hauptdrehachse 4, die bewirkt, dass Teilbereiche der Stränge 8 an den Verbindungsstellen 7 in die Nuten 10 einfahren und sich die gewünschte Verbindung zwischen Abstandshalter 1 und der Masche 2 der ersten Bewehrungslage einstellt.

In Figur 5 ist eine zweite Ausführungsform des Abstandshalters 1 dargestellt, der sich von dem Abstandshalter 1, der in den Figuren 1 bis 3 gezeigt ist, lediglich durch den kreisförmigen Anschlag 17 unterscheidet. Dieser Anschlag ist eine sehr vorteilhafte Weiterbildung des vorher erwähnten Anschlags 15. Auch der Anschlag 17 weist eine Ausdehnung L3 in der radialen Richtung des Abstandshalters auf, die größer ist als L1. Diese Ausdehnung L3 ist auch gleichbedeutend mit dem Radius des kreisförmigen Anschlages 17 in der dritten Ebene L3 der zweiten Nutwände 13. Die Größe des Anschlags 17 ist so auf die Masche 2 abgestimmt, dass in der Anschlagsposition ein relativ großflächiger Kontakt zwischen der Masche 2 und dem kreisförmigen Anschlag zustande kommt. Wie der Arretierungsvorgang eines solchen Abstandshalters 1 zustande kommt, ist noch einmal anhand der Figuren 6 und 7 gezeigt, die eine dritte Ausführungsform des Abstandshalters 1 offenbaren. Im Vergleich zu der in Figur 5 gezeigten Ausführungsform, die zwei Schenkel 5 mit je einem Verbindungselement 11 mit einer Nut 10 zeigt, hat das dritte Ausführungsbeispiel vier Schenkel 5 mit je einem Verbindungselement 11 mit einer Nut 10. Die Schenkel 5, Befestigungselemente 11 und die Nuten weisen jeweils einen Winkelabstand von 90° zueinander auf (gemäß Figur 5 sind dies 180°).

Figur 6 zeigt nun die Situation, in der der Abstandshalter 1 in die Masche 2 eingesetzt wird. In diesem Moment zeigen die Befestigungselemente 11 bzw. Nuten 10 der Befestigungsanordnung 3 auf die Kreuzungspunkte 18 der Stränge 8, die die Masche 2 bilden. Bei dem in Figur 6 gezeigten Ausführungsbeispiel ist das Einsetzen des Abstandshalters in die Masche auch kaum bei Winkellagen möglich, bei denen die Verbindungselemente 11 nicht relativ exakt auf die Kreuzungspunkte 18 zeigen.

Natürlich sind Funktionspaare aus erster Bewehrungslage 16 und Abstandshalter 1 möglich, bei denen der Abstandshalter auch dann in die erste Bewehrungslage 16 eingesetzt werden kann, wenn die Verbindungselemente 11 respektive Nuten 10 auf Strangbereiche zeigen, die zwischen den Kreuzungspunkten 18 und den Verbindungsstellen 7 liegen, also gegenüber den Kreuzungspunkten 18 und/oder den Verbindungsstellen 7 einen Winkelabstand von 45° oder 30° aufweisen.

Figur 7 zeigt schließlich die Situation mit dem Abstandshalter und der Masche aus Figur 6, in der der Abstandshalter auf die Stäbe der Bewehrungslage aufgedreht wurde und somit an der Bewehrung fixiert ist.

Figur 8 zeigt einen Schnitt durch eine Bewehrungsanordnung mit einer vierten Ausführungsform eines Abstandshalters 1, die in ihren Nuten 10 jeweils zwei Bewehrungsstränge 8 festlegen.

Figur 9 zeigt einen Abstandshalter 1 mit zwei Befestigungsanordnungen 3. Diese sind spiegelbildlich zueinander angeordnet, d.h. insbesondere die Position der beiden kreisförmigen Anschläge 17 ist spiegelbildlich, was insbesondere für die erste und letzte Befestigungsanordnung 3 eines Abstandshalters vorteilhaft ist.

Figur 10 zeigt einen modular aufgebauten Abstandshalter 1. Dieser Abstandshalter hat mehrere Beabstandungskörper 6, die lösbar an den Befestigungsanordnungen befestigt sind. Dies geschieht mit Hilfe von Rastelementen 19, die vorzugsweise in Auskerbungen (nicht dargestellt) eingreifen und eine Rastverbindung herstellen. Hierbei kann das männliche Rastelement sowohl am Beabstandungskörper 6 als auch an der Befestigungsanordnung 3 angebracht sein. Figur 10 zeigt auch das Rastelement 20 der Nut 10, die von einer Nutwand in die Nut 10 hineinragt und zur Festlegung von Strängen 8 oder Stäben in der Nut 10 beitragen kann. Figur 10 zeigt auch, dass es auf der Basis der vorliegenden Erfindung möglich ist, ein Beabstandungssystem mit unterschiedlichen Beabstandungskörpern 6 und Befestigungsanordnungen 3 zu schaffen, das es erlaubt, verschiedenste Anforderungen zu erfüllen.

Figur 11 zeigt einen Schnitt durch ein Betonbauteil 21 in seiner Schalung 24.

Die Figuren 12 und 13 zeigen eine weitere Ausführungsform eines Abstandshalters, bei dem die Befestigungsanordnung eine Scheibe 25 umfasst, auf der die Verbindungselemente 11, die ihrerseits die Nuten 10 beinhalten, angeordnet sind. Die Seitenansicht in Figur 13 offenbart, dass die Scheibe 25 sich lediglich entlang der dritten Ebene E3 der zweiten Nutwände 13 erstreckt. Die Scheibe 25 trägt die Verbindungselemente 11, die ihrerseits - hier - jeweils eine Nut 10 bilden bzw. umfassen. Die Verbindungselemente sind wieder gleichmäßig über den Umfang des Abstandshalters verteilt. Der gezeigte Abstandshalter kommt ohne Schenkel 5 aus, die sich auch in den Ebenen E1 oder E2 erstrecken können. Auch die Scheibe 25 kann gelocht sein, was ihre Durchströmbarkeit mit Beton erleichtert.

Figur 14 zeigt noch einmal eine Bewehrungslage 16 aus Strängen 8, die sich an Kreuzungspunkten 18 überschneiden. Die in Figur 14 gezeigte Bewehrungslage 16 würde der Fachmann auch als Gitter bezeichnen. Die Maschen 2 sind quadratisch; sie können jedoch auch rechteckig sein - also eine Länge L aufweisen, die sich von der Breite B unterscheidet. Textile Bewehrungslagen - also solche - die Fasermaterial beinhalten oder ausschließlich daraus bestehen, können in Form von Gelegen oder Geweben in die "Gitterform" gebracht werden. "Baustahlgitter" sind in erster Linie Gelege. Das gestrichelte Quadrat 27 deutet den Umfang des Begriffs "Masche" an.

Die erfindungsgemäßen Abstandshalter eignen sich sowohl für textile als auch für herkömmliche Bewehrungslagen aus Stahl oder Ähnlichem. Allerdings sind die zusätzlichen Vorteile im Bereich der textilen Bewehrungslagen hervorzuheben.

Figur 15 zeigt noch einmal einen Abstandshalter 1 in der Seitenansicht und verdeutlicht die in dieser Druckschrift gebrauchten Begriffe.

Figur 16 zeigt eine rechteckige Masche, bei der die Länge L größer als die Breite B ist und in die ein entsprechend angepasster Abstandshalter 1 eingesetzt ist. Dieser besitzt zwei lange Schenkel 5a entlang der Länge L und zwei kurze Schenkel 5b entlang der Breite B. Das Zentrum des Abstandshalters 1 ist die Hauptdrehachse 4, die mit dem Zentrum der Masche 2 zusammenfällt bzw. diese durchläuft. Der Abstandshalter 1 aus Figur 16 ist wieder lediglich mit Anschlägen 15 ausgestattet, die lediglich eine verlängerte zweite Nutwand 13 sind. Insoweit erinnert Figur 16 von der Gestalt seiner Verbindungselemente 11 an den Enden der Schenkel 5a, b an die Figuren 4 und 5.

Anhand von Figur 16 sind auch Sachverhalte zu erklären, die für viele Ausführungsbeispiele der Erfindung gelten:

Zwei der vier Verbindungselemente 11 bzw. ihrer Nuten 10 zeigen in Längsrichtung L nach außen, zwei zeigen in der Breitenrichtung B nach außen. Man könnte auch sagen, dass die in Breitenrichtung B und die in Längenrichtung L zeigenden Verbindungselemente 11 jeweils ein Paar bilden, das in Opposition zueinander steht. Wenn eines der beiden Verbindungselemente 11 des Paars bei der Drehung des Abstandshalters 1 um seine Hauptdrehachse 4 in Kontakt mit dem zugehörigen Strang 8 der Masche 2 gerät, entsteht auch eine Gegenkraft, die auf das andere Verbindungselement des Paares wirkt und das Zustandekommen der Verbindung zwischen diesem 11 und dem zugehörigen Strang 8 unterstützt. Aus diesem Grund ist es vorteilhaft, wenn Paare von Verbindungselementen in der beschriebenen Weise angeordnet sind.

Figur 17 zeigt einen weiteren Schnitt durch ein Betonbauteil 21 in seiner Schalung 24, das mit einem besonderen Beabstandungskörper 6 ausgestattet ist. Wie bereits erwähnt ist der Begriff Beabstandungskörper zunächst ein funktionaler Begriff. In den bisher beschriebenen Figuren finden sich in erster Linie zylindrische Beabstandungskörper 6. Darüber hinaus verlaufen diese Körper entlang der Hauptdrehachse 4. Beabstandungskörper 6 können jedoch auch parallel zu dieser Achse verlaufen. Am Wichtigsten ist eine Ausdehnung in der axialen Richtung z. Der Beabstandungskörper 6 in Figur 17 ist mit einem Haken 26 ausgestattet, in den beispielsweise ein Draht eingehängt werden kann (auch andere Befestigungsmittel für Draht oder Seil wie ein Öhr sind hier denkbar). Dieser Haken 26 teilt eine Zugbelastung dem ganzen Beabstandungskörper 6 mit, damit der gesamte Abstandshalter 1 und damit auch die Bewehrung 16 beim Einbetonieren aufgehängt werden kann.

Demgegenüber nehmen die bereits gezeigten Beabstandungskörper 6 in den gezeigten Ausführungsbeispielen vor allem Druckbelastung auf.

Figur 19 zeigt eine perspektivische Ansicht eines weiteren Abstandshalters 1, der auch in den Figuren 20 und 21 dargestellt wird. Dieser Abstandshalter 1 verfügt über Nuten 10, die in der axialen Richtung z des Abstandshalters 1 von ersten 12 und zweiten Nutwänden 13 begrenzt werden. In dem gezeigten Ausführungsbeispiel ist die erste Nutwand 12 jedoch in den Bereichen der Umfangsrichtung ϕ unterbrochen, in denen die zweite Nutwand 13 vorhanden ist und umgekehrt (die Unterbrechung hat also eine Ausdehnung vor allem in der radialen und in der Umfangsrichtung). Diese Maßnahme führt zu Vorteilen bei der Produktion von Abstandshaltern 1 im Spritzgießverfahren und ist damit auf alle Ausführungsbeispiele erfindungsgemäßer Abstandshalter 1 übertragbar. Die zweiten Nutwände 13 sind gleichzeitig Bestandteil des kreisförmigen Anschlags 17, der in Umfangsrichtung ϕ an den Stellen, an denen die erste Nutwand 13 vorhanden ist, unterbrochen ist (streng genommen ist er damit nicht mehr ein Kreis). Die geschweifte Klammer 30 gibt den Umschlingungsbereich der Nut 10 an. In diesem Umschlingungsbereich umgreift die Nut 10 die Verbindungsstelle 7 eines Stranges 8 der ersten Bewehrungslage 16. Man könnte auch sagen, dass die geschweifte Klammer 30 den Bereich in Umfangsrichtung ϕ angibt, in dem die Nut 10 wirksam ist (Funktionsbereich der Nut 10). Der Umschlingungsbereich ergibt sich also hier aus dem Bereich, in dem die erste und/oder die zweite Nutwand den Strang umgibt und hierbei einen Formschluss in der axialen Richtung z des Abstandshalters hervorruft.

Der lediglich in Figur 10 dargestellte Strang 8 ist in dieser Figur transparent dargestellt, damit die Nutwände 12, 13 sichtbar bleiben.

| Bezugszeichenliste | | | |
|---|---|---|---|
| 1 | Abstandshalter | | |
| 2 | Masche | | |
| 3 | Befestigungsanordnung | | |
| 4 | Hauptdrehachse | | |
| 5 | Schenkel | 5a langer Schenkel | 5b kurzer Schenkel |
| 6 | Beabstandungskörper | | |
| 7 | Verbindungsstellen | | |
| 8 | Strang | | |
| 9 | Geschweifte Klammer | | |
| 10 | Nut | | |
| 11 | Verbindungselement | | |
| 12 | Erste Nutwand | | |
| 13 | Zweite Nutwand | | |
| 14 | Nutgrund | | |
| 15 | Anschlag | | |
| 16 | Erste Bewehrungslage | | |
| 17 | Kreisförmiger Anschlag | | |
| 18 | Kreuzungspunkte der Stränge | | |
| 19 | Rastelement des Beabstandungskörpers | | |
| 20 | Rastelement der Nut | | |
| 21 | Betonbauteil | | |
| 22 | Ende der ersten Nutwand | | |
| 23 | Ende der zweiten Nutwand | | |
| 24 | Schalung | | |
| 25 | Scheibe | | |
| 26 | Haken | | |
| 27 | Gestricheltes Quadrat | | |
| 28 | Zweite Bewehrung | | |
| 29 | Bewehrungsanordnung | | |
| 30 | geschweifte Klammer Umschlingungsbereich/Funktionsbereich der Nut 10 | | |
| A | Abstand Bewehrungslage 16 - anderer Körper: | | |
| B | Breite der Masche | | |
| L | Länge der Masche | | |
| L1 | Ausdehnung der Befestigungsanordnung 3 von der Hauptdrehachse 4 bis zum Ende 22 der ersten Nutwand 12. | | |
| L2 | Ausdehnung der Befestigungsanordnung 3 im Winkelbereich WA zwischen den Verbindungselementen 11. | | |
| L3 | Ausdehnung der Befestigungsanordnung 3 von der Hauptdrehachse 4 bis zum Ende 23 der zweiten Nutwand 13. | | |
| L4 | Ausdehnung der Befestigungsanordnung 3 von der Hauptdrehachse 4 bis zum Nutgrund 14. | | |
| E1 | Ebene, in der eine Befestigungsanordnung 3 wirkt. | | |
| E2 | Ebene, die von den ersten Nutwänden 12 aufgespannt wird. | | |
| E3 | Ebene, die von den zweiten Nutwänden 13 aufgespannt wird. | | |
| r | Radialkoordinate im Zylinderkoordinatensystem, radiale Richtung des Abstandshalters 1 | | |
| ϕ | Winkelkoordinate im Zylinderkoordinatensystem, Umfangsrichtung des Abstandshalters 1 | | |
| z | Höhenkoordinate im Zylinderkoordinatensystem, axiale Richtung des Abstandshalters 1 | | |

## Patentansprüche

1. Abstandshalter (1) für eine erste Bewehrungslage (16), mit welchem (1) der in der axialen Richtung (z) des Abstandshalters verlaufende Abstand zwischen der ersten Bewehrungslage (16) und mindestens einem anderen Körper (24, 28) einstellbar ist und der folgende Merkmale aufweist:
- zumindest einen sich in axialer Richtung (z) erstreckenden Beabstandungskörper (6),
- zumindest eine Befestigungsanordnung (3), die im Wesentlichen in einer ersten Ebene (E1) wirkt, die von der Umfangsrichtung (ϕ) und der radialen Richtung (r) des Abstandshalters (1) aufgespannt wird und die mit dem Beabstandungskörper (6) verbunden ist,
- wobei die Befestigungsanordnung (3) über zumindest zwei Verbindungselemente (11) für die Stränge (8) oder Stäbe der ersten Bewehrungslage (16) verfügt,
- wobei die Verbindungselemente (11) jeweils über zumindest eine Nut (10) verfügen, die eine erste (12) und eine zweite (13) Nutwand aufweist, deren Längsachse in Umfangsrichtung (ϕ) des Abstandshalters (1) liegt und deren Öffnung in radialer Richtung (r) nach außen zeigt,
- wobei der Abstandshalter (1) eine in axiale Richtung (z) verlaufende Hauptdrehachse (4) aufweist,
- wobei die Enden (22) der ersten Nutwände (12) in radialer Richtung (r) und die Hauptdrehachse (4) Abstände (L1) zueinander aufweisen,
- und wobei die Befestigungsanordnung (3) in den in Umfangsrichtung (ϕ) zwischen den Verbindungselementen (11) gelegenen Winkelabschnitten (WA) eine Ausdehnung (L2) aufweist, die in radialer Richtung (r) in der durch die ersten Nutwände (12) definierten zweiten Ebene (E2) kleiner ist als der Abstand (L1), wobei der Abstandshalter (1) **dadurch gekennzeichnet ist, dass** der Abstandshalter (1) zumindest einen Anschlag (15) aufweist, der außerhalb der Ebene (E1) liegt, die von den ersten Nutwänden (12) aufgespannt wird und dessen Rand an seinem der Hauptdrehachse (4) in der radialen Richtung (r) abgewandten Seite einen Abstand L3 von der Hauptdrehachse (4) aufweist, der größer ist als L1.

2. Abstandshalter (1) nach Anspruch 1
**dadurch gekennzeichnet,**
▪ **dass** die zumindest zwei Verbindungselemente (11) an den Enden von Schenkeln (5) angebracht sind, die in der radialen Richtung (r) verlaufen
**und/oder**
▪ **dass** die zumindest zwei Verbindungselemente (11) von einer Scheibe (25) getragen werden.

3. Abstandshalter (1) nach Anspruch 1
**dadurch gekennzeichnet, dass**
zumindest eine der beiden Nutwände (12, 13) zumindest einer Nut (10) des Abstandshalters (1) bei Einbringung eines Faserstranges (8) zumindest abschnittweise elastisch verformbar ist.

4. Abstandshalter (1) nach einem der vorstehenden Ansprüche
**dadurch gekennzeichnet, dass**
zumindest eine der beiden Nutwände (12, 13) zumindest einer Nut (10) des Abstandshalters (1) mit einem Vorsprung (20) versehen ist, der ins Innere der Nut (10) ragt.

5. Abstandshalter (1) nach einem der vorstehenden Ansprüche
**dadurch gekennzeichnet, dass**
der zumindest eine Beabstandungskörper (6) mit der zumindest einen Befestigungsanordnung (3) lösbar verbunden ist.

6. Abstandshalter (1) nach einem der vorstehenden Ansprüche
**dadurch gekennzeichnet, dass**
die zumindest zwei Verbindungselemente (11) zumindest einer Befestigungsanordnung (3) des Abstandshalters (1) in der Umfangsrichtung (ϕ) gleichmäßig um die Hauptdrehachse (4) verteilt sind.

7. Abstandshalter (1) nach einem der vorstehenden Ansprüche
**gekennzeichnet durch**
zumindest zwei, vorzugsweise jedoch drei oder vier Befestigungsanordnungen (3), die in axialer Richtung (z) gegeneinander versetzt und durch Beabstandungskörper (6) lösbar oder untrennbar sowie in Umfangsrichtung (ϕ) drehbar oder starr verbunden sind.

8. Bewehrungsanordnung (29) für ein Betonbauteil,
mit einer ersten Bewehrungslage (16), die sich an Kreuzungsstellen (18) kreuzende Bewehrungsstränge oder -stäbe (8) aufweist, wobei mehrere sich jeweils zwischen zwei benachbarten Kreuzungsstellen (18) erstreckende Strang- oder Stababschnitte (8) eine Masche (2) der Bewehrungslage (16) bilden,
mit wenigstens einem Abstandshalter (1) nach einem der Ansprüche 1 bis 7, der einen sich in der axialen Richtung (z) erstreckenden Beabstandungskörper (6) sowie wenigstens eine Befestigungsanordnung (3), die mit dem Beabstandungskörper (6) verbunden ist, und zumindest einen Anschlag (15) aufweist, der außerhalb der Ebene (E1) liegt, die von den ersten Nutwänden (12) aufgespannt wird und dessen Rand an seinem der Hauptdrehachse (4) in der radialen Richtung (r) abgewandten Seite einen Abstand L3 von der Hauptdrehachse (4) aufweist, der größer ist als L1,
wobei die Befestigungsanordnung (3) zumindest zwei Verbindungselemente (11) aufweist, die jeweils zumindest eine Nut (10) aufweisen, in die jeweils zumindest ein Strang- oder Stababschnitt (8) einer ersten Masche (2) der Bewehrung (16) an einer Verbindungsstelle (7) des Strang- oder Stababschnitts aufgenommen ist, und der Anschlag (15) an der Bewehrungslage (16) angeschlagen ist
und wobei der Abstand zwischen den Verbindungsstellen (7) und dem geometrischen Zentrum der ersten Masche (2) kleiner ist als der Abstand zwischen dem geometrischen Zentrum und den Kreuzungsstellen (18) der ersten Masche (2)
und wobei mit dem Beabstandungskörper (6) ein Abstand zwischen der ersten Bewehrung (16) und einem weiteren Körper (24, 28) einstellbar ist.

9. Bewehrungsanordnung (29) nach dem vorstehenden Anspruch,
**dadurch gekennzeichnet, dass**
die Bewehrung zumindest zwei, mit oder ohne Abstand zueinander angeordnete Bewehrungslagen (16) aufweist und der wenigstens eine Abstandshalter (1) mit zumindest zwei Bewehrungslagen (16) unmittelbar verbunden ist.

10. Bewehrungsanordnung (29) nach dem vorstehenden Anspruch ,
**dadurch gekennzeichnet, dass**
die Bewehrung Faserstränge enthält.

11. Verfahren zur Herstellung einer Bewehrungsanordnung (29) nach einem der Ansprüche 8 - 10 mit folgenden Schritten:
▪ Bereitstellen einer Bewehrung (16), die sich an Kreuzungsstellen (18) kreuzende Stränge oder Stäbe (8) aufweist, wobei mehrere sich jeweils zwischen zwei benachbarten Kreuzungsstellen (18) erstreckende Strang- oder Stababschnitte (8) eine Masche (2) der Bewehrung bilden
▪ Bereitstellen wenigstens eines Abstandshalters (1) nach einem der Ansprüche 1 - 7, der zumindest einen sich in seiner axialen Richtung (z) erstreckenden Beabstandungskörper (6), einen Anschlag (15), der außerhalb der Ebene (E1) liegt, die von den ersten Nutwänden (12) aufgespannt wird und dessen Rand an seinem der Hauptdrehachse (4) in der radialen Richtung (r) abgewandten Seite einen Abstand L3 von der Hauptdrehachse (4) aufweist, der größer ist als L1, sowie wenigstens eine Befestigungsanordnung (3) aufweist, wobei die Befestigungsanordnung (3) zumindest zwei Verbindungselemente (11) umfasst, die jeweils zumindest eine Nut (10) aufweisen, deren Längsachse in der Umfangsrichtung (ϕ) des Abstandshalters (1) verläuft und deren Öffnung in der radialen Richtung (r) nach außen zeigt,
▪ Einstecken der Befestigungsanordnung (3) des wenigstens einen Abstandshalters (1) in eine Masche (2) bis zum Anschlagen des Anschlags (15) an der Bewehrungslage (16), so dass sich die Nuten (10) entlang der Hauptdrehachse (4) auf Höhe der Strang- oder Stababschnitte (8) der Masche (2) befinden,
▪ Drehen des Abstandhalters (1) um seine Hauptdrehachse (4), wobei die zugeordneten Strang- oder Stababschnitte (8) von der zumindest einen Nut (10) aufgenommen werden.

12. Verfahren nach dem vorstehenden Anspruch
**dadurch gekennzeichnet, dass**
die Drehbewegung fortgesetzt wird, bis die Nutwände den Strang- oder Stababschnitt festlegen.

13. Verfahren nach dem vorstehenden Anspruch
**dadurch gekennzeichnet, dass**
die Verbindungselemente (11) der Befestigungsanordnung (3) beim Einstecken in die Masche (2) zu jeweils einer Kreuzungsstelle (18) der Bewehrung (16) ausgerichtet sind.

## Claims

1. Spacer (1) for a first reinforcement layer (16), with which (1) it is possible to set the distance, running in the axial direction (z) of the spacer, between the first reinforcement layer (16) and at least one other body (24, 28), and which has the following features:
- at least one distancing body (6) extending in the axial direction (z),
- at least one securing arrangement (3) which acts essentially in a first plane (E1), which is clamped by the circumferential direction (ϕ) and the radial direction (r) of the spacer (1), and which is connected to the distancing body (6),
- wherein the securing arrangement (3) has at least two connecting elements (11) for the ropes (8) or bars of the first reinforcement layer (16),
- wherein the connecting elements (11) each have at least one slot (10), having a first (12) and a second (13) slot wall, of which the longitudinal axis lies in the circumferential direction (ϕ) of the spacer (1) and of which the opening is oriented outwards in the radial direction (r),
- wherein the spacer (1) has a principal axis of rotation (4) running in the axial direction (z),
- wherein the ends (22) of the first slot walls (12) in the radial direction (r) and the principal axis of rotation (4) are spaced apart from one another (L1),
- and wherein the securing arrangement (3) has, in the angular intervals (WA) between the connecting elements (11) in the circumferential direction (ϕ), an extent (L2) which, in the radial direction (r) in the second plane (E2) defined by the first slot walls (12), is smaller than the distance (L1),
wherein the spacer (1) is **characterized in that** the spacer (1) has at least one abutment (15) which lies outside the plane (E1), is clamped by the first slot walls (12) and of which the rim, at its side oriented away from the principal axis of rotation (4) in the radial direction (r), is at a distance L3 from the principal axis of rotation (4) greater than L1.

2. Spacer (1) according to Claim 1,
**characterized**
▪ **in that** the at least two connecting elements (11) are attached to the ends of legs (5) that run in the radial direction (r)
**and/or**
▪ **in that** the at least two connecting elements (11) are borne by a disc (25).

3. Spacer (1) according to Claim 1,
**characterized in that**
at least one of the two slot walls (12, 13) of at least one slot (10) of the spacer (1) can be elastically deformed, at least in certain sections, upon insertion of a fibre rope (8).

4. Spacer (1) according to one of the preceding claims,
**characterized in that**
at least one of the two slot walls (12, 13) of at least one slot (10) of the spacer (1) is provided with a projection (20) that projects into the slot (10) .

5. Spacer (1) according to one of the preceding claims,
**characterized in that**
the at least one distancing body (6) is releasably connected to the at least one securing arrangement (3) .

6. Spacer (1) according to one of the preceding claims,
**characterized in that**
the at least two connecting elements (11) of at least one securing arrangement (3) of the spacer (1) are evenly distributed around the principal axis of rotation (4) in the circumferential direction (ϕ).

7. Spacer (1) according to one of the preceding claims,
**characterized by**
at least two, but preferably three or four securing arrangements (3) which are offset with respect to one another in the axial direction (z) and are connected releasably or permanently by means of distancing bodies (6) and are connected rotatably or rigidly in the circumferential direction (ϕ).

8. Reinforcement system (29) for a concrete component,
having a first reinforcement layer (16) that has reinforcement ropes or reinforcement bars (8) intersecting at intersection points (18), wherein multiple rope sections or bar sections (8) extending in each case between two adjacent intersection points (18) form a mesh (2) of the reinforcement layer (16),
having at least one spacer (1) according to one of Claims 1 to 7, which has a distancing body (6) extending in the axial direction (z) and at least one securing arrangement (3) which is connected to the distancing body (6), and has at least one abutment (15) which lies outside the plane (E1), is clamped by the first slot walls (12) and of which the rim, at its side oriented away from the principal axis of rotation (4) in the radial direction (r), is at a distance L3 from the principal axis of rotation (4) greater than L1,
wherein the securing arrangement (3) has at least two connecting elements (11) which each have at least one slot (10) that in each case receives at least one rope section or bar section (8) of a first mesh (2) of the reinforcement (16) at a connection point (7) of the rope section or bar section, and the abutment (15) abuts against the reinforcement layer (16),
and wherein the distance between the connection points (7) and the geometric centre of the first mesh (2) is smaller than the distance between the geometric centre and the intersection points (18) of the first mesh (2),
and wherein the distancing body (6) serves to adjust the distance between the first reinforcement (16) and another body (24, 28).

9. Reinforcement system (29) according to the preceding claim,
**characterized in that**
the reinforcement has at least two reinforcement layers (16), arranged with or without a distance with respect to one another, and the at least one spacer (1) is directly connected to at least two reinforcement layers (16).

10. Reinforcement system (29) according to the preceding claim,
**characterized in that**
the reinforcement contains fibre ropes.

11. Method for the production of a reinforcement system (29) according to one of Claims 8-10, having the following steps:
▪ providing a reinforcement (16) that has ropes or bars (8) intersecting at intersection points (18), wherein multiple rope sections or bar sections (8) extending in each case between two adjacent intersection points (18) form a mesh (2) of the reinforcement,
▪ providing at least one spacer (1) according to one of Claims 1 to 7, which has at least one distancing body (6) extending in the axial direction (z) thereof, has an abutment (15) which lies outside the plane (E1), is clamped by the first slot walls (12) and of which the rim, at its side oriented away from the principal axis of rotation (4) in the radial direction (r), is at a distance L3 from the principal axis of rotation (4) greater than L1, and has at least one securing arrangement (3), wherein the securing arrangement (3) has at least two connecting elements (11) which each have at least one slot (10) of which the longitudinal axis runs in the circumferential direction (ϕ) of the spacer (1) and the opening is oriented outwards in the radial direction (r),
▪ inserting the securing arrangement (3) of the at least one spacer (1) into a mesh (2) until the abutment (15) abuts against the reinforcement layer (16), so that the slots (10) along the principal axis of rotation (4) are level with the rope sections or bar sections (8) of the mesh (2),
▪ rotating the spacer (1) about its principal axis of rotation (4), in the process of which the associated rope sections or bar sections (8) are received by the at least one slot (10).

12. Method according to the preceding claim,
**characterized in that**
the rotational motion is continued until the slot walls immobilize the rope section or bar section.

13. Method according to the preceding claim,
**characterized in that**
upon insertion into the mesh (2), the connecting elements (11) of the securing arrangement (3) are each oriented towards an intersection point (18) of the reinforcement (16).

## Revendications

1. Dispositif écarteur (1) pour une première couche d'armature (16), avec lequel (1) la distance s'étendant dans la direction axiale (z) du dispositif écarteur, entre la première couche d'armature (16) et au moins un autre corps (24, 28), peut être ajustée, et qui présente les caractéristiques suivantes :
- au moins un corps d'espacement (6) s'étendant dans la direction axiale (z),
- au moins un agencement de fixation (3) qui agit essentiellement dans un première plan (E1), qui est formé entre la direction périphérique (ϕ) et la direction radiale (r) du dispositif écarteur (1) et qui est connecté au corps d'espacement (6),
- l'agencement de fixation (3) disposant d'au moins deux éléments de connexion (11) pour les faisceaux (8) ou les barres de la première couche d'armature (16),
- les éléments de connexion (11) disposant chacun d'au moins une rainure (10) qui présente une première (12) et une deuxième (13) paroi de rainure, dont l'axe longitudinal est orienté dans la direction périphérique (ϕ) du dispositif écarteur (1) et dont l'ouverture est orientée dans la direction radiale (r) vers l'extérieur,
- le dispositif écarteur (1) présentant un axe de rotation principal (4) s'étendant dans la direction axiale (z),
- les extrémités (22) des premières parois de rainure (12) étant espacées dans la direction radiale (r) de l'axe de rotation principal (4) d'une distance (L1),
- et l'agencement de fixation (3) présentant, dans les portions angulaires (WA) situées dans la direction périphérique (ϕ) entre les éléments de connexion (11), une étendue (L2) qui est inférieure à la distance (L1) dans la direction radiale (r) dans le deuxième plan (E2) défini par les premières parois de rainure (12),
le dispositif écarteur (1) étant **caractérisé en ce que** le dispositif écarteur (1) présente au moins une butée (15) qui est située à l'extérieur du plan (E1) qui est formé par les premières parois de rainure (12), et dont le bord, au niveau de son côté opposé à l'axe de rotation principal (4) dans la direction radiale (r), est espacé de l'axe de rotation principal (4) d'une distance (L3) qui est supérieure à (L1).

2. Dispositif écarteur (1) selon la revendication 1,
**caractérisé en ce que**
- les au moins deux éléments de connexion (11) sont montés aux extrémités de branches (5) qui s'étendent dans la direction radiale (r), et/ou
- les au moins deux éléments de connexion (11) sont supportés par un disque (25).

3. Dispositif écarteur (1) selon la revendication 1,
**caractérisé en ce**
**qu'**au moins l'une des deux parois de rainure (12, 13) d'au moins une rainure (10) du dispositif écarteur (1) peut être au moins en partie déformée élastiquement lors de l'introduction d'un faisceau de fibres (8).

4. Dispositif écarteur (1) selon l'une quelconque des revendications précédentes,
**caractérisé en ce**
**qu'**au moins l'une des deux parois de rainure (12, 13) d'au moins une rainure (10) du dispositif écarteur (1) est pourvue d'une saillie (20) qui pénètre à l'intérieur de la rainure (10).

5. Dispositif écarteur (1) selon l'une quelconque des revendications précédentes,
**caractérisé en ce que**
l'au moins un corps d'espacement (6) est connecté de manière amovible à l'au moins un agencement de fixation (3).

6. Dispositif écarteur (1) selon l'une quelconque des revendications précédentes,
**caractérisé en ce que**
les au moins deux éléments de connexion (11) d'au moins un agencement de fixation (3) du dispositif écarteur (1) sont répartis uniformément autour de l'axe de rotation principal (4) dans la direction périphérique (ϕ).

7. Dispositif écarteur (1) selon l'une quelconque des revendications précédentes,
**caractérisé par**
au moins deux, mais de préférence trois ou quatre agencements de fixation (3), qui sont connectés de manière décalée les uns par rapport aux autres dans la direction axiale (z) et de manière séparable ou non séparable par des corps d'espacement (6), et de manière rotative ou rigide dans la direction périphérique (ϕ).

8. Agencement d'armature (29) pour un composant en béton,
comprenant une première couche d'armature (16) qui présente des faisceaux ou des barres d'armature (8) se croisant au niveau de zones d'intersection (18), plusieurs portions de faisceaux ou de barres (8) s'étendant à chaque fois entre deux zones d'intersection adjacentes (18) formant une maille (2) de la couche d'armature (16),
comprenant au moins un dispositif écarteur (1) selon l'une quelconque des revendications 1 à 7, qui présente un corps d'espacement (6) s'étendant dans la direction axiale (z) ainsi qu'au moins un agencement de fixation (3) qui est connecté au corps d'espacement (6), et au moins une butée (15) qui est située à l'extérieur du plan (E1) qui est formé par les premières parois de rainure (12), et dont le bord présente, au niveau de son côté opposé à l'axe de rotation principal (4) dans la direction radiale (r), une distance (L3) à l'axe de rotation principal (4) qui est supérieure à (L1),
l'agencement de fixation (3) présentant au moins deux éléments de connexion (11) qui présentent à chaque fois au moins une rainure (10) dans laquelle est reçue à chaque fois au moins une portion de faisceau ou de barre (8) d'une première maille (2) de l'armature (16) au niveau d'une zone de connexion (7) de la portion de faisceau ou de barre, et la butée (15) étant amenée en butée contre la couche d'armature (16),
et la distance entre les zones de connexion (7) et le centre géométrique de la première maille (2) étant inférieure à la distance entre le centre géométrique et les zones d'intersection (18) de la première maille (2),
et le corps d'espacement (6) permettant d'ajuster une distance entre la première armature (16) et un corps supplémentaire (24, 28).

9. Agencement d'armature (29) selon la revendication précédente,
**caractérisé en ce que**
l'armature présente au moins deux couches d'armature (16) disposées à distance l'une de l'autre ou non, et l'au moins un dispositif écarteur (1) est connecté directement à au moins deux couches d'armature (16).

10. Agencement d'armature (29) selon la revendication précédente,
**caractérisé en ce que**
l'armature contient des faisceaux de fibres.

11. Procédé de fabrication d'un agencement d'armature (29) selon l'une quelconque des revendications 8 à 10, comprenant les étapes suivantes :
- fourniture d'une armature (16) qui présente des faisceaux ou des barres (8) se croisant au niveau de zones d'intersection (18), plusieurs portions de faisceaux ou de barres (8) s'étendant à chaque fois entre deux zones d'intersection adjacentes (18) formant une maille (2) de l'armature,
- fourniture d'au moins un dispositif écarteur (1) selon l'une quelconque des revendications 1 à 7, qui présente au moins un corps d'espacement (6) s'étendant dans sa direction axiale (z), une butée (15) qui est située à l'extérieur du plan (E1) qui est formé par les premières parois de rainure (12), et dont le bord, au niveau de son côté opposé à l'axe de rotation principal (4) dans la direction radiale (r), est espacé de l'axe de rotation principal (4) d'une distance (L3) qui est supérieure à (L1), et au moins un agencement de fixation (3), l'agencement de fixation (3) comprenant au moins deux éléments de connexion (11) qui présentent à chaque fois au moins une rainure (10) dont l'axe longitudinal s'étend dans la direction périphérique (ϕ) du dispositif écarteur (1) et dont l'ouverture est orientée dans la direction radiale (r) vers l'extérieur,
- enfichage de l'agencement de fixation (3) de l'au moins un dispositif écarteur (1) dans une maille (2) jusqu'à ce que la butée (15) vienne en butée contre la couche d'armature (16) de telle sorte que les rainures (10) soient situées le long de l'axe de rotation principal (4) à la hauteur des portions de faisceaux ou de barres (8) de la maille (2),
- rotation du dispositif écarteur (1) autour de son axe de rotation principal (4), les portions de faisceaux ou de barres associées (8) étant reçues par l'au moins une rainure (10).

12. Procédé selon la revendication précédente,
**caractérisé en ce que**
le mouvement de rotation se poursuit jusqu'à ce que les parois de rainure fixent la portion de faisceaux ou de barres.

13. Procédé selon la revendication précédente,
**caractérisé en ce que**
les éléments de connexion (11) de l'agencement de fixation (3) sont orientés, lors de l'enfichage dans la maille (2), à chaque fois vers une zone d'intersection (18) de l'armature (16).
